# EUROPÄISCHE PATENTSCHRIFT

(11) **EP 3 911 212 B1**
(45) Veröffentlichungstag und Bekanntmachung des Hinweises auf die Patenterteilung: **29.03.2023**
(21) Anmeldenummer: 19701599.3
(22) Anmeldetag: 18.01.2019
(51) Int. Cl.: A47L 11/40

(54) **BODENREINIGUNGSVORRICHTUNG**
FLOOR CLEANING DEVICE
DISPOSITIF DE NETTOYAGE DES SOLS

(43) Veröffentlichungstag der Anmeldung: 24.11.2021
(73) Patentinhaber: Alfred Kärcher SE & Co. KG, 71364 Winnenden (DE)
(72) Erfinder: RITSCHER, Melanie, 73635 Rudersberg (DE); GILICH, Alexander, 71364 Winnenden (DE)
(74) Vertreter: DTS Patent- und Rechtsanwälte Schnekenbühl und Partner mbB
(86) Internationale Anmeldenummer: PCT/EP2019/051280
(87) Internationale Veröffentlichungsnummer: WO 2020/147970

(56) Entgegenhaltungen:
- EP-A2- 0 224 055
- WO-A1-2017/190785
- DE-A1-102010 038 422
- US-A1- 2015 196 182

## Beschreibung

Die vorliegende Erfindung betrifft eine Bodenreinigungsvorrichtung, umfassend einen Flüssigkeitsbehälter, der eine Behälterwand und einen Behälterinnenraum umfasst, eine Tankspüleinrichtung, die einen Einlass und mit diesem in Strömungsverbindung stehende Auslässe umfasst, durch die hindurch Spülflüssigkeit in den Behälterinnenraum abgebbar ist, wobei die Tankspüleinrichtung einen über den Einlass beaufschlagbaren Spülkanal umfasst.

Eine derartige Bodenreinigungsvorrichtung, ausgestaltet als Scheuersaugmaschine, ist in der DE 10 2010 038 422 A1 beschrieben. An den Einlass ist eine externe Versorgungsleitung anschließbar, beispielsweise eine mit einem Standard-Anschlusselement versehene Schlauchleitung. Spülflüssigkeit, insbesondere Wasser, kann der Tankspüleinrichtung zugeführt werden. Die Tankspüleinrichtung umfasst eine als Ringleitung ausgestaltete Schlauchleitung, an der eine Mehrzahl von Auslässen angeordnet ist. Die Spülflüssigkeit wird auf Seitenwände eines Schmutzflüssigkeitsbehälters gesprüht, wodurch diese von oben nach unten abgespült werden und Verschmutzungen über einen Auslass des Schmutzflüssigkeitsbehälters abgeführt werden können.

Die in der DE 10 2010 038 422 A1 beschriebene Bodenreinigungsvorrichtung bewährt sich in der Praxis. Dennoch ist es wünschenswert, eine Bodenreinigungsvorrichtung mit verbesserter Tankspüleinrichtung bereitzustellen.

Eine Bodenreinigungsvorrichtung der eingangs genannten Art ist in der WO 2017/190785 A1 beschrieben.

Aufgabe der vorliegenden Erfindung ist es, eine Bodenreinigungsvorrichtung der eingangs genannten Art bereitzustellen, deren Tankspüleinrichtung auf konstruktiv einfachere Weise ausgestaltet ist.

Diese Aufgabe wird bei einer Bodenreinigungsvorrichtung der eingangs genannten Art erfindungsgemäß dadurch gelöst, dass der Spülkanal ein erstes Kanalteil und ein an dieses angefügtes zweites Kanalteil umfasst, die zwischen sich einen von der Spülflüssigkeit durchströmbaren Kanalinnenraum des Spülkanals bilden, und dass die Auslässe am zweiten Kanalteil angeordnet sind und mit dem Kanalinnenraum strömungsverbunden sind.

Bei der erfindungsgemäßen Bodenreinigungsvorrichtung kann der Spülkanal konstruktiv einfach dadurch gebildet werden, dass zwei aneinander gefügte Kanalteile vorgesehen werden, die zwischen sich den Kanalinnenraum definieren. Die Kanalteile bilden Kanalwände des Spülkanals. Durch den Kanalinnenraum hindurch strömt Spülflüssigkeit vom Einlass zu den Auslässen und wird dort abgegeben. Es zeigt sich in der Praxis, dass über die aneinander anfügbaren Kanalteile eine konstruktive Vereinfachung erzielt werden kann. Beispielsweise kann, hierauf wird nachfolgend noch eingegangen, bei einer bevorzugten Ausführungsform der Bodenreinigungsvorrichtung die Behälterwand eines der Kanalteile ausbilden.

Die erfindungsgemäße Bodenreinigungsvorrichtung kann unterschiedlich ausgestaltet sein. Beispielsweise handelt es sich um eine Aufsitzvorrichtung, eine Aufstehvorrichtung oder eine Nachlaufvorrichtung (walk-behind).

Die Bodenreinigungsvorrichtung kann insbesondere eine Scheuersaugmaschine sein.

Die Bodenreinigungsvorrichtung umfasst insbesondere mindestens ein Reinigungswerkzeug zum Abreinigen der Bodenfläche. Das Reinigungswerkzeug umfasst zum Beispiel einen Reinigungskopf mit mindestens einer antreibbaren Bürstenwalze oder einer antreibbaren Scheibenbürste.

Die Bodenreinigungsvorrichtung kann vorzugsweise verschmutzte Reinigungsflüssigkeit (Schmutzflüssigkeit) von der Bodenfläche aufnehmen und in einen Schmutzflüssigkeitsbehälter überführen. Der Schmutzflüssigkeitsbehälter kann beispielsweise der Flüssigkeitsbehälter der erfindungsgemäßen Bodenreinigungsvorrichtung sein. Zum Aufnehmen der Schmutzflüssigkeit von der Bodenfläche kann die Bodenreinigungsvorrichtung beispielsweise eine Schmutzaufnahmevorrichtung umfassen, die eine Saugleiste und ein Saugaggregat zum Beaufschlagen des Behälterinnenraums und der Saugleiste mit Unterdruck aufweisen kann.

Die Behälterwand umfasst zum Beispiel eine Bodenwand des Flüssigkeitsbehälters, eine insbesondere umlaufende Seitenwand und eine Deckenwand.

Die Auslässe sind vorzugsweise auf die Behälterwand gerichtet, zum Beispiel auf eine Seitenwand und/oder eine Bodenwand oder zumindest Abschnitte davon. Beispielsweise sind die Auslässe auf von der Bodenwand beabstandete Abschnitte der Behälterwand gerichtet. Auf diese Weise können an der Behälterwand anhaftende Schmutzpartikel von der Spülflüssigkeit erfasst und weggespült werden.

Günstig ist es, wenn die Tankspüleinrichtung an einer Deckenwand, insbesondere an einem klappbaren Deckel, des Flüssigkeitsbehälters angeordnet ist. Dies erleichtert es zum Beispiel, die Spülflüssigkeit auf obenliegende, im Abstand zur Bodenwand angeordnete Abschnitte der Seitenwand auszurichten.

Die Behälterwand kann bei einer bevorzugten Ausführungsform der Bodenreinigungsvorrichtung eine Deckenwand des Flüssigkeitsbehälters umfassen, insbesondere als Bestandteil eines klappbaren Deckels des Flüssigkeitsbehälters.

Der Deckel kann bevorzugt von einer den Behälterinnenraum obenseitig verschließenden Schließstellung in eine Öffnungsstellung überführt werden, in der eine Eingriffsöffnung in den Behälterinnenraum zumindest teilweise freigegeben ist.

Bei einer bevorzugten Ausführungsform der Bodenreinigungsvorrichtung ist es günstig, wenn die Behälterwand, insbesondere die Deckenwand, das erste Kanalteil umfasst oder bildet. Ein gesondertes erstes Kanalteil kann auf diese Weise eingespart werden. Dies vereinfacht die konstruktive Ausgestaltung der Tankspüleinrichtung.

Bei einer bevorzugten Ausführungsform der Bodenreinigungsvorrichtung ist es von Vorteil, wenn die Behälterwand, insbesondere die Deckenwand, doppelwandig ausgestaltet ist, und wenn die Kanalteile zwischen voneinander beabstandeten Wandungen der Behälterwand angeordnet sind, wobei das zweite Kanalteil Ausnehmungen in der dem Behälterinnenraum zugewandten Wandung durchgreift oder in diese eingreift. Im Bereich der Auslässe sind zum Beispiel durch Öffnungen gebildete Ausnehmungen der letztgenannten Wandung vorhanden, und die Auslässe durchgreifen die Öffnungen.

Günstig ist es, wenn das erste Kanalteil ein Aufnahmeteil und das zweite Kanalteil ein Einlegeteil bildet, wobei das Einlegeteil in einer Ausnehmung des Aufnahmeteils aufgenommen ist. Das zweite Kanalteil kann als Einlegeteil in der Ausnehmung des ersten Aufnahmeteils aufgenommen werden, welches ein Aufnahmeteil bildet. Zwischen dem Aufnahmeteil und dem Einlegeteil ist der Kanalinnenraum gebildet. Eine derartige Ausführungsform weist eine konstruktiv einfache Ausgestaltung auf und bietet ferner den Vorteil einer einfachen Montage der Tankspüleinrichtung.

Die Ausnehmung ist zum Beispiel durch eine Ausformung des ersten Kanalteils gebildet, wobei dieses beispielsweise als Kunststoffformteil gefertigt ist. Beim Formen des Kunststoffformteils wird die Ausnehmung im selben Arbeitsschritt geformt, so dass weitergehende Herstellungsschritte nicht erforderlich sind.

An der Ausnehmung kann zum Beispiel mindestens ein Anlagebereich angeordnet sein, an dem das Einlegeteil anliegt und sich abstützt.

Die Ausnehmung ist beispielsweise nutförmig, wobei die Verlaufsrichtung der Nut den Verlauf des Spülkanals vorgibt.

Vorzugsweise umfasst die Tankspüleinrichtung ein Halteteil, das das zweite Kanalteil zumindest teilweise überdeckt und mit dem ersten Kanalteil verbunden ist, wobei das Halteteil Ausnehmungen umfasst, in die die Auslässe eingreifen oder die die Auslässe durchgreifen. Mittels des Halteteils kann das zweite Kanalteil am ersten Kanalteil in Position gehalten werden. Beispielsweise überdeckt das Halteteil das im Aufnahmeteil aufgenommene Einlegeteil. Die Ausnehmungen sind beispielsweise Öffnungen des Halteteils.

Das Halteteil kann mit dem ersten Kanalteil zum Beispiel durch Kraft- und/oder Formschluss verbunden sein. Denkbar ist zum Beispiel eine Fixierung durch Verklemmung, Verrastung und/oder Verschraubung.

Vorzugsweise ist das Halteteil plattenförmig ausgestaltet. Günstig ist es dabei insbesondere, wenn das Halteteil in einer vom ersten Kanalteil, insbesondere dem Aufnahmeteil, definierten Ebene angeordnet ist. Auf diese Weise kann zum Beispiel eine Behälterwand mit möglichst geringen Unebenheiten oder Zerfurchungen gebildet werden. Das Anhaften von Schmutzpartikeln an der Behälterwand wird dadurch erschwert.

Das Halteteil ist beispielsweise an Rändern einer Ausnehmung des ersten Kanalteils festgelegt, in der das zweite Kanalteil aufgenommen ist.

Bei einer bevorzugten Ausführungsform der erfindungsgemäßen Bodenreinigungsvorrichtung ist es günstig, wenn das Halteteil an der Behälterwand des Flüssigkeitsbehälters festgelegt ist, insbesondere an einer Deckenwand, wobei die Behälterwand ein Aufnahmeteil für das zweite Kanalteil ausbildet.

Bei einer bevorzugten Ausführungsform der erfindungsgemäßen Bodenreinigungsvorrichtung ist es günstig, wenn die Behälterwand, insbesondere eine Deckenwand des Flüssigkeitsbehälters, das Halteteil ausbildet, wobei die Kanalteile vorzugsweise zwischen zwei Wandungen der Behälterwand angeordnet sind. Zwischen den Wandungen sind das erste Kanalteil und das zweite Kanalteil aufgenommen. Eine Wandung kann zugleich das Halteteil bilden, das am ersten Halteteil festgelegt ist.

Im zweiten Kanalteil können Durchgänge gebildet sein, die die Auslässe bilden.

Es kann vorgesehen sein, dass in Durchgängen im zweiten Kanalteil Düsenelemente aufgenommen sind, die die Auslässe ausbilden. Mittels der Düsenelemente können in vorgegebener Form geformte Strahlen von Spülflüssigkeit in den Behälterinnenraum abgegeben werden. Das zweite Kanalteil kann dementsprechend ein Düsenaufnahmeteil ausbilden.

Die Düsenelemente sind zum Beispiel durch Kraft- und/oder Formschluss in den Durchgängen gehalten, beispielsweise durch Verklemmen und/oder Verrasten.

Bei einer bevorzugten Ausführungsform sind die Düsenelemente Flachstrahldüsen oder bilden derartige Flachstrahldüsen aus.

Es kann vorgesehen sein, dass die Ausrichtung der Düsenelemente relativ zum zweiten Kanalteil veränderbar ist. Beispielsweise kann die Bedienperson die Düsenelemente im Betrieb, ohne Demontage, in ihrer Ausrichtung relativ zum zweiten Kanalteil verändern.

Ergänzend oder alternativ ist denkbar, dass die Bedienperson das zweite Kanalteil vom ersten Kanalteil löst und die Kanalteile nach dem Verändern der Ausrichtung der Düsenelemente wieder miteinander verbindet.

Günstig ist es, wenn die Düsenelemente von einer dem ersten Kanalteil zugewandten Seite in das zweite Kanalteil eingesetzt sind und mit einem den Auslass bildenden Auslassabschnitt über das zweite Kanalteil hinausragen. Auf diese Weise nehmen die Düsenelemente eine definierte Position im zweiten Kanalteil ein. Beispielsweise können sich die Düsenelemente an Rändern der Durchgänge abstützen und bevorzugt abdichten, damit die Spülflüssigkeit gezielt durch die Düsenelemente abgegeben werden kann.

Das zweite Kanalteil kann insbesondere kraft- und/oder formschlüssig im ersten Kanalteil aufgenommen sein, insbesondere durch Verklemmen und/oder Verrasten.

Als vorteilhaft erweist es sich, wenn das zweite Kanalteil über einen Presssitz am ersten Kanalteil gehalten ist. Auf diese Weise können zum Beispiel gesonderte Verbindungselemente eingespart werden.

Insbesondere in Kombination mit der zuletzt erwähnten vorteilhaften Ausführungsform ist es von Vorteil, wenn das zweite Kanalteil aus einem verformbaren, elastisch knautschbaren Material gefertigt ist. Beispielsweise wird das zweite Kanalteil als Einlegeteil über einen Presssitz im ersten Kanalteil fixiert, das ein Aufnahmeteil ausbildet.

Vorgesehen sein kann, dass das erste Kanalteil aus einem starren, unverformbaren Material gefertigt ist. "Starr, unverformbar" ist vorliegend insbesondere im Verhältnis zur Beschaffenheit des zweiten Kanalteils zu verstehen.

Vorteilhafterweise liegt das zweite Kanalteil dichtend am ersten Kanalteil an und verschließt dadurch den Kanalinnenraum dichtend. Zu diesem Zweck ist das zweite Kanalteil vorzugsweise verformbar und elastisch knautschbar. Eine gesonderte Dichtung zwischen dem ersten Kanalteil und dem zweiten Kanalteil kann eingespart werden.

Günstigerweise weist das zweite Kanalteil ein Übermaß in Bezug auf die am ersten Kanalteil gebildete Ausnehmung auf, wodurch das zweite Kanalteil mittels eines Presssitzes am ersten Kanalteil gehalten werden kann.

Günstigerweise weist das zweite Kanalteil an Seitenwänden angeordnete Dichtwulste auf, oder an Seitenwänden des zweiten Kanalteils sind Dichtwulste angeordnet, die an Seitenwänden des ersten Kanalteils dichtend anliegen.

Günstig ist es, wenn das zweite Kanalteil, außer im Bereich der Auslässe, nicht über das erste Kanalteil hinausragt. Abgesehen von den Auslässen kann das zweite Kanalteil insbesondere vollständig als Einlegeteil im ersten Kanalteil aufgenommen sein.

Das zweite Kanalteil ist bevorzugt einstückig ausgestaltet, wodurch eine konstruktive Vereinfachung erzielt werden kann.

Bei einer bevorzugten Ausführungsform kann vorgesehen sein, dass das zweite Kanalteil mehrteilig ausgestaltet ist.

Von Vorteil ist es, wenn das zweite Kanalteil in nur einer Relativanordnung am ersten Kanalteil anordenbar ist. Dies erleichtert die Montage der Tankspüleinrichtung, da die Relativanordnung der Kanalteile für den Monteur unmittelbar ersichtlich ist.

Insbesondere ist das zweite Kanalteil in nur einer Orientierung in das Aufnahmeteil einlegbar, wenn das erste Kanalteil ein Aufnahmeteil ausbildet.

Es kann vorteilhaft sein, wenn der Spülkanal keine in sich geschlossene Ringleitung ausbildet. Hierunter kann vorliegend insbesondere verstanden werden, dass der Spülkanal einen Anfang und ein Ende aufweist.

Günstig kann es sein, wenn der Spülkanal zumindest eine Verzweigung aufweist, an der zwei oder mehr miteinander strömungsverbundene Segmente des Spülkanals in einem Winkel zueinander ausgerichtet sind.

Es kann vorgesehen sein, dass das zweite Kanalteil Auslassabschnitte aufweist und diese verbindende Verbindungsabschnitte, wobei die Auslässe an den Auslassabschnitten angeordnet sind, und wenn das zweite Kanalteil an den Verbindungsabschnitten eine geringere Materialstärke und insbesondere Breite aufweist als an den Auslassabschnitten.

Beispielsweise ist die Materialstärke des zweiten Kanalteils um Durchgänge der Auslassabschnitte herum ungefähr doppelt so groß ist wie an Verbindungsabschnitten.

Die Auslässe sind bei einer bevorzugten Ausführungsform der Bodenreinigungsvorrichtung beispielsweise in einer Ebene oder im Wesentlichen in einer Ebene angeordnet.

Beispielsweise weist der Spülkanal den Einlass auf.

Bei einer bevorzugten Ausführungsform kann vorgesehen sein, dass die Tankspüleinrichtung einen mit dem Spülkanal strömungsverbundenen, den Einlass aufweisenden Zufuhrkanal umfasst oder bildet.

Als günstig kann es sich erweisen, wenn der Zufuhrkanal zumindest teilweise von der Behälterwand gebildet ist und in den Spülkanal mündet. Beispielsweise ist der Zufuhrkanal zumindest abschnittsweise in der Behälterwand, insbesondere der Deckenwand, ausgeformt.

Alternativ kann vorgesehen sein, dass Zufuhrkanal eine Schlauchleitung ist oder umfasst, die an den Spülkanal angeschlossen ist.

Der Zufuhrkanal weist vorzugsweise ein Anschlusselement zum Anschließen einer externen Versorgungsleitung auf. Hierbei handelt es sich insbesondere um ein Standard-Anschlusselement wie einen Anschlussnippel oder eine Anschlussbuchse einer Steckkupplung. Das Anschlusselement kann insbesondere den Einlass bilden.

Das Anschlusselement ist bei einer bevorzugten Ausführungsform außerhalb des Flüssigkeitsbehälters angeordnet, insbesondere an einem den Flüssigkeitsbehälter aufweisenden oder bildenden Gehäuse. Dadurch kann die Bedienperson die Versorgungsleitung handhabungsfreundlich zum Spülen des Flüssigkeitsbehälters anschließen, ohne diesen zu öffnen.

Es kann vorgesehen sein, dass am Gehäuse ein Abdeckelement für das Anschlusselement angeordnet ist, zum Beispiel in Gestalt eines schwenkbaren oder schiebbaren Deckels.

Das Anschlusselement kann bei einer bevorzugten Ausführungsform an einer dem Behälterinnenraum zugewandten Seite der Behälterwand angeordnet sein, insbesondere der Deckenwand des Flüssigkeitsbehälters. Beispielsweise wird die Deckenwand angehoben, um die Versorgungsleitung an das Anschlusselement anzuschließen. Die Deckenwand kann nach Absenken auf der Versorgungsleitung aufliegen, so dass der Flüssigkeitsbehälter zumindest teilweise geöffnet ist. Im Falle eines steigenden Pegels im Flüssigkeitsbehälter, zum Beispiel aufgrund einer Verstopfung am Auslass des Flüssigkeitsbehälters, kann Spülflüssigkeit über die Öffnung überlaufen.

Vorgesehen sein kann, dass die Behälterwand eine Entlüftungsöffnung und/oder einen Entlüftungskanal aufweist oder bildet. Beispielsweise ist in der Behälterwand, insbesondere der Deckenwand, ein Entlüftungskanal gebildet, über den der Behälterinnenraum mit der Atmosphäre verbunden ist und der eine am Gehäuse angeordnete Entlüftungsöffnung bildet. Beim Spülen des Behälters kann Luft zum Druckausgleich austreten. Die Entlüftungsöffnung kann insbesondere auch als Überlauföffnung dienen, aus der Spülflüssigkeit austreten kann.

Wie bereits erwähnt kann die Bodenreinigungsvorrichtung zum Beispiel eine Aufsitzvorrichtung, eine Aufstehvorrichtung oder eine Nachlaufvorrichtung sein.

Eine bevorzugte Ausführungsform der Bodenreinigungsvorrichtung ist zum Beispiel eine Scheuersaugmaschine.

Die nachfolgende Beschreibung bevorzugter Ausführungsformen der Erfindung dient im Zusammenhang mit der Zeichnung der näheren Erläuterung der Erfindung. Es zeigen:
- Figur 1:: eine perspektivische Darstellung einer erfindungsgemäßen Bodenreinigungsvorrichtung;
- Figur 2:: eine perspektivische Ansicht eines Deckels der Bodenreinigungsvorrichtung aus Figur 1 in einer Explosionsdarstellung;
- Figur 3:: eine Längsschnittansicht eines hinteren Abschnittes der Bodenreinigungsvorrichtung längs der Linie 3-3 in Figur 1, die einen Schmutzflüssigkeitsbehälter in einer Schnittdarstellung zeigt;
- Figur 4:: eine vergrößerte Darstellung von Detail A in Figur 3;
- Figur 5:: eine weitere Längsschnittansicht des Flüssigkeitsbehälters der Bodenreinigungsvorrichtung in einer Detaildarstellung;
- Figur 6:: eine vergrößerte Darstellung von Detail B in Figur 5;
- Figur 7:: eine perspektivische Darstellung von Komponenten einer Tankspüleinrichtung der Bodenreinigungsvorrichtung aus Figur 1;
- Figur 8:: eine perspektivische Darstellung einer weiteren bevorzugten Ausführungsform der erfindungsgemäßen Bodenreinigungsvorrichtung;
- Figur 9:: eine perspektivische Ansicht eines Deckels der Bodenreinigungsvorrichtung aus Figur 8 in einer Explosionsdarstellung;
- Figur 10:: eine Ansicht des Deckels aus Figur 9 von unten;
- Figur 11:: eine Schnittansicht längs der Linie 11-11 in Figur 10;
- Figur 12:: eine Schnittansicht längs der Linie 12-12 in Figur 10; und
- Figur 13:: eine Schnittansicht längs der Linie 13-13 in Figur 10.

Figur 1 zeigt in perspektivischer Darstellung eine insgesamt mit dem Bezugszeichen 10 belegte vorteilhafte Ausführungsform einer erfindungsgemäßen Bodenreinigungsvorrichtung (nachfolgend Vorrichtung 10). Die Vorrichtung 10 ist als Scheuersaugmaschine 12 ausgestaltet, die zum Abreinigen einer Bodenfläche 14 zum Einsatz kommt. Im vorliegenden Fall ist die Vorrichtung 10 eine Aufsitzvorrichtung, die von einer Bedienperson sitzend gesteuert wird. Die vorliegende Erfindung ist jedoch nicht auf Aufsitzvorrichtungen und Scheuersaugmaschinen 12 beschränkt.

Die Vorrichtung 10 umfasst ein Chassis 16, an dessen Unterseite ein Fahrwerk 18 zum Verfahren auf der Bodenfläche 14 angeordnet ist. Obenseitig auf dem Chassis 16 ist ein Gehäuse 20 der Vorrichtung 10 angeordnet. Das Gehäuse 20 bildet zwei Behälter für Flüssigkeit, nämlich einen Vorratsbehälter 22 für eine Reinigungsflüssigkeit, insbesondere Wasser, sowie einen Schmutzflüssigkeitsbehälter 24, in den von der Bodenfläche 14 aufgenommene Schmutzflüssigkeit überführt wird.

Der Schmutzflüssigkeitsbehälter 24 wird nachfolgend vereinfacht als Behälter 24 bezeichnet und ist ein Flüssigkeitsbehälter im Sinne der vorliegenden Erfindung.

Zum Abreinigen der Bodenfläche 14 umfasst die Vorrichtung 10 ein Reinigungswerkzeug 26, das einen Reinigungskopf aufweist. Der Reinigungskopf umfasst zum Beispiel, dies ist nicht dargestellt, mindestens eine antreibbare Reinigungswalze oder mindestens ein scheibenförmiges Reinigungselement. Es kann zum Beispiel ein Borstenbesatz, ein schwammartiger Besatz oder ein tuchartiger Besatz vorgesehen sein. Im vorliegenden Fall weist der Reinigungskopf zum Beispiel zwei Bürstenwalzen auf.

Zum Aufnehmen des Gemisches aus abgelöstem Schmutz und Reinigungsflüssigkeit (Schmutzflüssigkeit) weist die Vorrichtung 10 eine Schmutzaufnahmevorrichtung 28 auf. Die Schmutzaufnahmevorrichtung 28 umfasst eine Saugleiste 30 und ein in Figur 1 schematisch dargestelltes Saugaggregat 32. Mittels des Saugaggregates 32 werden der Behälter 24 und die Saugleiste 30 zum Absaugen der Schmutzflüssigkeit mit Unterdruck beaufschlagt.

Der Behälter 24 umfasst eine Behälterwand 34 und einen Behälterinnenraum 36. Die Behälterwand 34 fasst den Behälterinnenraum 36 ein.

Die Behälterwand 34 umfasst eine Bodenwand 38, eine Seitenwand 40 und eine Deckenwand 42. Im vorliegenden Fall (Figur 3) weist der Behälter 24 einen Querschnitt ungefähr in Gestalt eines "L" auf, das auf dem Kopf steht. Der Boden des Behälters 24 ist im hinteren Bereich ausgetieft, so dass ein vorderer Abschnitt der Seitenwand 40 im Wesentlichen horizontal ausläuft und abschnittsweise einen Boden des Behälters 24 bildet.

Die Deckenwand 42 ist Bestandteil eines Deckels 44. Der Deckel 44 ist am Gehäuse 20 im Übrigen schwenkbar gelagert um eine im Wesentlichen in einer Querrichtung 46 ausgerichtete Schwenkachse 47. Der Deckel 44 kann von einer den Behälterinnenraum 36 verschließenden Schließstellung (Figur 3) verschwenkt und in eine in der Zeichnung nicht dargestellte Öffnungsstellung überführt werden. In der Öffnungsstellung ist eine Eingriffsöffnung in den Behälterinnenraum 36 freigegeben.

Die Vorrichtung 10 umfasst eine Tankspüleinrichtung 48, um den Behälter 24 zu reinigen. Insbesondere können an der Seitenwand 40 anhaftende Schmutzpartikel von den Behälterinnenraum 36 beaufschlagender Spülflüssigkeit erfasst und mitgeführt werden. Über einen am Boden angeordneten Auslass 50 des Behälters 24 kann Spülflüssigkeit mit mitgeführten Schmutzpartikeln abgelassen werden.

Die Tankspüleinrichtung 48 ist an der Behälterwand 34 angeordnet, vorliegend insbesondere an der Deckenwand 42.

Untenseitig an der Deckenwand 42 ist eine Ausnehmung 52 gebildet. Die Ausnehmung 52 ist eine Ausformung, die bei der Herstellung der als Kunststoffformteil gebildeten Deckenwand 42 gefertigt werden kann.

Die Ausnehmung 52 ist nutförmig, wobei sie gegenüber einer von der Deckenwand 42 gebildeten Ebene 54 zurückweicht. Ränder der Ausnehmung 52 sind mit dem Bezugszeichen 56 gekennzeichnet.

Im vorliegenden Fall ist die Ausnehmung 52 nicht ringförmig oder in sich geschlossen, sondern sie weist einen Anfang 58 und ein Ende 60 auf. In Draufsicht von unten auf die Deckenwand 42 ist die Ausnehmung näherungsweise C-förmig, wobei zwischen dem Anfang 58 und dem Ende 60 in Verlaufsrichtung der Ausnehmung 52 eine erste Verzweigung 62 und eine zweite Verzweigung 64 angeordnet sind. Vom Anfang 58 bis zum Ende 60 erstreckt sich ein Segment 66 der Ausnehmung 52, und von den Verzweigungen 62 und 64 zweigen Segmente 68 bzw. 70 ab. Diese sind im vorliegenden Fall im Winkel zum Segment 66 ausgerichtet und verhältnismäßig kurz ausgestaltet. Diese Konfiguration, ebenso wie die Form der Ausnehmung 52 selbst, könnte auch unterschiedlich ausfallen.

Im vorliegenden Fall ist die Ausnehmung 52 so geformt und angeordnet, dass sie die am Deckel 44 gehaltene Anordnung mit Saugöffnung und Schwimmersystem 53 umschließt, so dass der Deckel 44 kompakt gebaut und dennoch eine Tankspüleinrichtung 48 bereitgestellt werden kann, deren Auslässe wie nachfolgend erläutert über eine große Fläche der Deckenwand 42 verteilt werden können.

Die Ausnehmung 52 umfasst an den Segmenten 66, 68 und 70 eine Mehrzahl von verbreiterten Abschnitten 72. An den Abschnitten 72 ist die Ausnehmung 52 näherungsweise wannenförmig verbreitert, wobei die von der Nut der Ausnehmung 52 gebildete Vertiefung 76 einen Anlagebereich 74 bildet. Der Anlagebereich 74 umgibt die Vertiefung 76, die auch zwischen den Abschnitten 72 vorhanden ist (Figuren 4 und 6).

Die Tankspüleinrichtung 48 umfasst einen Spülkanal 78. Der Spülkanal 78 wird von einem ersten Kanalteil 80 und einem an dieses angefügten zweiten Kanalteil 82 gebildet. Die Kanalteile 80, 82 bilden Kanalwände des Spülkanals 78. Das erste Kanalteil 80 ist vorliegend insbesondere die Behälterwand 34, im speziellen die Deckenwand 42. Das zweite Kanalteil 82 ist gesondert vom ersten Kanalteil 80 gebildet.

Bei der Vorrichtung 10 ist das Kanalteil 80 starr ausgestaltet, durch die Fertigung der Deckenwand 42 als Kunststoffformteil. Das Kanalteil 80 bildet ein Aufnahmeteil 84 für das Kanalteil 82, das als Einlegeteil 86 in die Aufnahme des Aufnahmeteils 84 eingelegt werden kann. Insbesondere kann das Einlegeteil 86 in die Ausnehmung 52 eingelegt werden.

Die Form des Einlegeteils 86 ist an die Form des Aufnahmeteils 84 und insbesondere an die Form der Ausnehmung 52 angepasst. Die Formen beider Komponenten der Tankspüleinrichtung 48 stimmen überein und sind dabei insbesondere so gestaltet, dass das Einlegeteil 86 in nur einer Orientierung in das Aufnahmeteil 84 eingelegt werden kann. Die Kanalteile 80, 82 weisen dementsprechend eine vorgegebene Relativorientierung auf. Dies erleichtert die Montage der Tankspüleinrichtung 48 erheblich.

Angesichts dessen, dass die Form des Einlegeteils 86 an die Form der Ausnehmung 52 angepasst ist, weist der Spülkanal 78 an den Stellen der Verzweigungen 62, 64 entsprechende Verzweigungen auf sowie Segmente, die mit den Segmenten 66, 68 und 70 korrespondieren.

Das Einlegeteil 86 ist im vorliegenden Fall aus einem verformbaren und insbesondere elastisch knautschbaren Material gefertigt, beispielsweise einem Gummimaterial. Dabei ist das Einlegeteil 86 so bemessen, dass es ein wenig Übermaß verglichen mit den Abmessungen der Ausnehmung 52 aufweist. Dies gibt die Möglichkeit, das Einlegeteil 86 durch Verklemmen über einen Presssitz am Aufnahmeteil 84 zu befestigen. Dabei wird das Einlegeteil 86 in die Ausnehmung 52 unter Verformung eingelegt und ist formschlüssig in der Ausnehmung 52 aufgenommen. Die Kanalteile 80, 82 sind dadurch aneinandergefügt.

Das Einlegeteil 86 weist an Seitenwänden 88 Dichtwülste 90 auf. Die Dichtwülste 90 dichten den Spülkanal 78 gegenüber dem Behälterinnenraum 36. Alternativ oder ergänzend können separate Dichtelemente vorgesehen sein.

Das Einlegeteil 86 ist vorliegend einstückig ausgebildet. Auch eine mehrteilige Ausgestaltung ist denkbar.

Wie bereits erwähnt, ist die Form des Einlegeteils 86 an diejenige des Aufnahmeteils 84 angepasst. Dabei umfasst das Einlegeteil 86 Auslassabschnitte 92, die mit den verbreiterten Abschnitten 72 der Ausnehmung 52 korrespondieren. Jedem Abschnitt 72 ist ein Auslassabschnitt 92 zugeordnet.

An den Auslassabschnitten 92 weist das Einlegeteil 86 eine Verbreiterung auf verglichen mit Verbindungsabschnitten 94, die die Auslassabschnitte 92 miteinander verbinden. Die Verbindungsabschnitte 94 bilden gewissermaßen Stege zwischen den Auslassabschnitten 92 und korrespondieren mit Verbindungsabschnitten 96 der Ausnehmung 52, die die verbreiterten Abschnitte 72 miteinander verbinden.

Die Materialstärke des Einlegeteils 86 im Bereich der Verbindungsabschnitte 94 ist geringer als im Bereich der Auslassabschnitte 92. Um die Durchgänge 102 herum ist die Materialstärke an den Auslassabschnitten 92 ungefähr so groß wie an den Verbindungsabschnitten94.

Im eingelegten Zustand liegt das Einlegeteil 86 mit den Auslassabschnitten 92 an den Anlagebereichen 74 an. Die Verbindungsabschnitte 94 sind in den Verbindungsabschnitten 96 angeordnet. Über die Vertiefung 76 der Ausnehmungen 52 ist ein Kanalinnenraum 98 des Spülkanals 78 zwischen dem Aufnahmeteil 84 und dem Einlegeteil 86 gebildet (Figuren 4 bis 6). Das Einlegeteil 86 verschließt den Kanalinnenraum 98 und dichtet diesen ab.

Die Tankspüleinrichtung 48 weist Auslässe 100 für die Spülflüssigkeit auf. Die Auslässe 100 sind am Einlegeteil 86 und insbesondere an dessen Auslassabschnitten 92 angeordnet.

An den Auslassabschnitten 92 sind die Durchgänge 102 gebildet, die vom Kanalinnenraum 98 abzweigen (im verbundenen Zustand des Einlegeteils 86 mit dem Aufnahmeteil 84) und in Richtung des Behälterinnenraums 36 gerichtet sind. An jedem Auslassabschnitt 92 ist ein Durchgang 102 vorgesehen.

An den Auslassabschnitten 92 ist das Einlegeteil 86 domförmig ausgebildet zum Aufnehmen eines jeweiligen Düsenelementes 104, das separat vom Einlegeteil 86 gebildet ist. Das Düsenelement 104 ist in den Durchgang 102 eingesetzt und durch Kraft- und/oder Formschluss, insbesondere durch Verklemmung und Verrastung, am Einlegeteil 86 gehalten. Dabei durchgreift das Düsenelement 104 das Einlegeteil 86 und ragt mit einem Auslassabschnitt 106 über das Einlegeteil 86 hinaus (Figuren 4 und 6), in den Behälterinnenraum 36. Die Düsenelemente 104 bilden die Auslässe 100.

Im vorliegenden Fall sind die Düsenelemente 104 Flachstrahldüsen, die einen jeweiligen, sich fächerförmig ausbreitenden Strahl von Spülflüssigkeit bereitstellen (Figur 7). Die Düsenelemente 104 sind dabei so angeordnet und ausgerichtet, dass die austretenden, sich fächerförmig verbreiterten Spülstrahlen radial nach außen und nach unten gerichtet sind. Die Spülstrahlen sind auf den horizontal auslaufenden Abschnitt der Seitenwand 40 wie vorstehend beschrieben und weitere obenseitige Abschnitte der Seitenwand 40 gerichtet. Anhaftende Schmutzpartikel werden mittels der Spülflüssigkeit von der Behälterwand 34 abgespült und dem Auslass 50 zugeführt.

Ein jeweiliges Düsenelement 104 ist in einem Winkel zum jeweiligen Durchgang 102 ausgerichtet. Im vorliegenden Fall beträgt der Winkel ungefähr 60°.

Denkbar ist, dass die Orientierung der Düsenelemente 104 im Einlegeteil 86 variiert werden kann.

Das Einlegeteil 86 ist so beschaffen, dass es, außer im Bereich der Auslassabschnitte 92, nicht über die Ebene 54 der Deckenwand 42 hinaussteht. Lediglich die Auslassabschnitte 92 mit den Düsenelementen 104 ragen über die Ebene 54 in den Behälterinnenraum 36.

Wie bereits erwähnt, ist das Einlegeteil 86 bereits über einen Presssitz im Aufnahmeteil 84 gehalten. Zur zuverlässigeren Fixierung umfasst die Tankspüleinrichtung 48 ein Halteteil 108. Das Halteteil 108 ist vorzugsweise plattenförmig ausgestaltet und am Aufnahmeteil 84 fixiert. Dabei ist das Halteteil 108 an den Rändern 56 der Ausnehmung 52 festgelegt, im vorliegenden Fall durch Verschraubung (Figuren 2 und 6).

Das Halteteil 108 überdeckt das Einlegeteil 86 an dessen dem Behälterinnenraum 36 zugewandten Seite. Im Halteteil 108 sind Ausnehmungen in Gestalt von Öffnungen 110 gebildet. Durch die Öffnungen 110 hindurch greifen die Auslassabschnitte 92 mit den Düsenelementen 104. Dabei liegt jedoch ein jeweiliger Rand 112 der Öffnung 110 an einem Anlagebereich 114 eines jeweiligen Auslassabschnittes 92 an (Figur 6). Auf diese Weise wird das Einlegeteil 86 zuverlässig in der Ausnehmung 52 fixiert.

Die Tankspüleinrichtung 48 umfasst einen Einlass 116, über den Spülflüssigkeit zugeführt werden kann. Im vorliegenden Fall umfasst die Tankspüleinrichtung 48 einen den Einlass 116 aufweisenden Zufuhrkanal 118. Der Zufuhrkanal 118 ist abschnittsweise im Deckel 44 gebildet (Figur 4). Der Zufuhrkanal 118 mündet in den Spülkanal 78.

An den im Deckel 44 gebildeten Abschnitt des Zufuhrkanals 118 schließt sich strömungsaufwärts ein Einsatz 120 an, der eine Abdichtung bereitstellt. Einlassseitig ist am Einsatz 120 der Einlass 116 angeordnet.

Der Einlass 116 ist gebildet in Gestalt eines standardisierten Anschlusselementes 122, vorliegend in Gestalt eines Anschlussnippels einer Steckkupplung.

Eine externe Versorgungsleitung kann das Anschlusselement 122 angeschlossen und dadurch der Spülkanal 78 mit Spülflüssigkeit beaufschlagt werden.

Darüber hinaus ist am Deckel 44 eine Entlüftungsöffnung 124 vorgesehen. Die Entlüftungsöffnung 124 ist am Ende eines Entlüftungskanals 126 gebildet, der mit dem Behälterinnenraum 36 strömungsverbunden ist. Beim Spülen des Behälterinnenraums 36 kann Luft über die Entlüftungsöffnung 124 austreten und einen Druckausgleich bereitstellen. Darüber hinaus kann im Fall einer Störung Spülflüssigkeit über die Entlüftungsöffnung 124 austreten. Diese kann daher auch als Überlauföffnung bezeichnet werden.

Das Vorsehen der Entlüftungsöffnung 124 weist auch den Vorteil auf, dass der Deckel 44 während des Spülbetriebes geschlossen bleiben kann.

Günstig ist es, wenn die Entlüftungsöffnung 124 unterhalb der Auslässe 100 angeordnet ist, damit der maximale Pegel der Spülflüssigkeit im Behälter 24 niedriger als die Auslässe 100 ist. Eine etwaige Kontaminierung der Versorgungsleitung über die Auslässe 100 kann dadurch vermieden werden.

Es versteht sich, dass Positions- und Orientierungsangaben wie beispielsweise "oben", "oberhalb", "unten", "unterhalb" oder dergleichen auf einen bestimmungsgemäßen Gebrauch der Vorrichtung 10 bezogen aufzufassen sind, bei der diese auf der Bodenfläche 14 positioniert ist. Die Bodenfläche 14 wird als horizontal ausgerichtet angenommen.

Die Vorrichtung 10 umfasst am Gehäuse 20 einen Deckel 128. Der Deckel 128 überdeckt während des Reinigungsbetriebes den Einlass 116 und die Entlüftungsöffnung 124 (Figur 4). Für den Spülbetrieb kann der Deckel 128 in eine in der Zeichnung nicht dargestellte Stellung bewegt und insbesondere verschwenkt werden, damit auf den Einlass 116 zugegriffen werden kann.

Die Konfiguration der Tankspüleinrichtung 48 erlaubt zum einen deren einfache Herstellung und Montage. Zum anderen besteht der Vorteil, dass die Behälterwand 34, insbesondere die Deckenwand 42, durch die Verwendung des Einlegeteils 86 und des überdeckenden Halteteils 108 zum Behälterinnenraum 36 hin verhältnismäßig wenige Unebenheiten aufweist, insbesondere keine Zerfurchungen oder Hinterschnitte. Aus diesem Grund ist die Wahrscheinlichkeit verringert, dass sich Schmutzpartikel an der Deckenwand 42 absetzen. Die Pflege und Wartung des Behälters 24 wird dadurch erleichtert.

Nachfolgend wird auf eine in den Figuren 8 bis 13 dargestellte und mit dem Bezugszeichen 140 belegte vorteilhafte Ausführungsform der erfindungsgemäßen Bodenreinigungsvorrichtung eingegangen (nachfolgend Vorrichtung 140). Die Vorteile, die bereits am Beispiel der Vorrichtung 10 erläutert wurden, können bei der Vorrichtung 140 ebenfalls erzielt werden. Diesbezüglich kann auf die voranstehenden Ausführungen verwiesen werden.

Für gleiche oder gleichwirkende Merkmale und Bauteile werden identische Bezugszeichen benutzt. Es wird lediglich auf die wesentlichen Unterschiede zwischen den Vorrichtungen 10 und 140 eingegangen, soweit diese für das Verständnis der vorliegenden Erfindung hilfreich sind.

Die Vorrichtung 140 ist ebenfalls ausgestaltet als Scheuersaugmaschine 12, bei ihr handelt es sich jedoch um eine von einem Benutzer geführte Nachlaufvorrichtung (walk-behind).

Der Behälter 24 der Vorrichtung 140 umfasst die Behälterwand 34 mit einer in der Zeichnung nicht dargestellten Bodenwand 38, der Seitenwand 40 und der Deckenwand 42, die Bestandteil eines Deckels 44 ist.

Die Deckenwand 42 ist doppelwandig ausgestaltet und umfasst eine erste Wandung 142 und eine zweite Wandung 144. Die Wandung 142 ist dem Behälterinnenraum 36 zugewandt und dementsprechend die untere Wandung 142. Demgegenüber ist die Wandung 144 dem Behälterinnenraum 36 abgewandt und dementsprechend die äußere Wandung. Die Wandung 144 ist an einer Außenseite der Vorrichtung 140 angeordnet.

Wie insbesondere aus den Figuren 9 und 11 hervorgeht, ist zwischen den Wandungen 142, 144 ein Zwischenraum 146 gebildet. Die Wandungen 142, 144 sind miteinander verbunden, beispielsweise durch Verrastung.

Auch die Vorrichtung 140 umfasst die Tankspüleinrichtung 48 mit den Kanalteilen 80 und 82 in Gestalt des Aufnahmeteils 84 bzw. des Einlegeteils 86.

Bei der Vorrichtung 140 ist das Aufnahmeteil 84 rinnenförmig gebildet und weist die Ausnehmung 52 auf, die nach unten geöffnet ist. In Draufsicht ist das Aufnahmeteil 84 ungefähr C-förmig mit einer Verzweigung 148 und einem sich daran anschließenden Segment 150, das vom Segment 66 absteht.

Das Aufnahmeteil 84 ist im Zwischenraum 46 angeordnet. Das Halteteil 108 wird bei der Vorrichtung 140 von der Deckenwand 42 gebildet, insbesondere von deren Wandung 142. Im Halteteil 108 sind die Öffnungen 110 für die Auslassabschnitte 92 und die Düsenelemente 104 des Einlegeteils 86 gebildet.

Das Einlegeteil 86 ist in seiner Gestalt an die Form des Aufnahmeteils 84 angepasst und formschlüssig sowie kraftschlüssig in diesem aufgenommen, wobei es über einen Presssitz in der Ausnehmung 52 gehalten ist. Anlagebereiche 114 liegen an Rändern 112 der Öffnungen 110 an, und das Einlegeteil 86 liegt an Anlagebereichen 74 des Aufnahmeteils 84 an. Im Gegensatz zur Vorrichtung 10 sind die Anlagebereiche 74 nicht nur an den verbreiterten Abschnitten 72 angeordnet, sondern auch an den Verbindungsabschnitten 96 (Figur 11).

Der Kanalinnenraum 98 des Spülkanals 78 ist zwischen den aneinander gefügten Kanalteilen 80 und 82 gebildet.

Die Wandung 144 weist vorzugsweise Stützelemente 152 auf, die sich am Aufnahmeteil 84 zumindest abschnittsweise abstützen. Auf diese Weise wird dem doppelwandigen Deckel 44 eine höhere Stabilität verliehen. Zusätzlich wird das Aufnahmeteil 84 in seiner Position zwischen den Wandungen 142, 144 gesichert.

Der Zufuhrkanal 118 ist bei der Vorrichtung 140 durch eine Schlauchleitung 154 ausgebildet. Die Schlauchleitung 154 ist über ein Anschlusselement 156 mit dem Aufnahmeteil 84 strömungsverbunden (Figur 9).

Die Schlauchleitung 154 ist abschnittsweise im Zwischenraum 146 geführt und tritt aus einer Öffnung 158 an der Wandung 142 aus diesem aus. Das den Einlass 116 bildende Anschlusselement 122 ist unterhalb des Deckels 44 angeordnet und ermöglicht den Anschluss der externen Versorgungsleitung.

Im Spülbetrieb kann der Deckel 44 geöffnet werden, um die Versorgungsleitung an das Anschlusselement 122 anzuschließen. Anschließend kann der Deckel 44 wieder geschlossen werden. Die externe Versorgungsleitung liegt auf einem Rand 160 des Behälters 24 auf. Dadurch ist sichergestellt, dass die Eingriffsöffnung 162 des Behälterinnenraums 36 im Spülbetrieb geöffnet ist. Es ist auf diese Weise eine Entlüftungsöffnung gebildet, über die Luft entweichen kann. Zudem ist eine Überlauföffnung vorgesehen, über die im Störfall Spülflüssigkeit aus dem Behälter 24 auslaufen kann.

Günstig ist es, wenn die Auslässe 100 oberhalb des tiefsten Punktes des Randes 160 angeordnet sind, so dass ein etwaiger steigender Pegel an Spülflüssigkeit nicht bis zu den Auslässen 100 gelangen kann.

### Bezugszeichenliste:

- 10: Bodenreinigungsvorrichtung
- 12: Scheuersaugmaschine
- 14: Bodenfläche
- 16: Chassis
- 18: Fahrwerk
- 20: Gehäuse
- 22: Vorratsbehälter
- 24: Schmutzflüssigkeitsbehälter
- 26: Reinigungswerkzeug
- 28: Schmutzaufnahmeeinrichtung
- 30: Saugleiste
- 32: Saugaggregat
- 34: Behälterwand
- 36: Behälterinnenraum
- 38: Bodenwand
- 40: Seitenwand
- 42: Deckenwand
- 44: Deckel
- 46: Querrichtung
- 47: Schwenkachse
- 48: Tankspüleinrichtung
- 50: Auslass
- 52: Ausnehmung
- 53: Schwimmersystem
- 54: Ebene
- 56: Rand
- 58: Anfang
- 60: Ende
- 62, 64: Verzweigung
- 66, 68, 70: Segment
- 72: verbreiterter Abschnitt
- 74: Anlagebereich
- 76: Vertiefung
- 78: Spülkanal
- 80: erstes Kanalteil
- 82: zweites Kanalteil
- 84: Aufnahmeteil
- 86: Einlegeteil
- 88: Seitenwand
- 90: Dichtwulst
- 92: Auslassabschnitt
- 94, 96: Verbindungsabschnitt
- 96: Verbindungsabschnitt
- 98: Kanalinnenraum
- 100: Auslass
- 102: Durchgang
- 104: Düsenelement
- 106: Auslassabschnitt
- 108: Halteteil
- 110: Öffnung
- 112: Rand
- 114: Anlagebereich
- 116: Einlass
- 118: Zufuhrkanal
- 120: Einsatz
- 122: Anschlusselement
- 124: Entlüftungsöffnung
- 126: Entlüftungskanal
- 128: Deckel
- 140: Bodenreinigungsvorrichtung
- 142, 144: Wandung
- 146: Zwischenraum
- 148: Verzweigung
- 150: Segment
- 152: Stützelement
- 154: Schlauchleitung
- 156: Anschlusselement
- 158: Öffnung
- 160: Rand
- 162: Eingriffsöffnung

## Patentansprüche

1. Bodenreinigungsvorrichtung, umfassend einen Flüssigkeitsbehälter (24), der eine Behälterwand (34) und einen Behälterinnenraum (36) umfasst, eine Tankspüleinrichtung (48), die einen Einlass (116) und mit diesem in Strömungsverbindung stehende Auslässe (100) umfasst, durch die hindurch Spülflüssigkeit in den Behälterinnenraum (36) abgebbar ist, wobei die Tankspüleinrichtung (48) einen über den Einlass (116) beaufschlagbaren Spülkanal (78) umfasst, **dadurch gekennzeichnet, dass** der Spülkanal (78) ein erstes Kanalteil (80) und ein an dieses angefügtes zweites Kanalteil (82) umfasst, die zwischen sich einen von der Spülflüssigkeit durchströmbaren Kanalinnenraum (98) des Spülkanals (78) bilden, und dass die Auslässe (100) am zweiten Kanalteil (82) angeordnet sind und mit dem Kanalinnenraum (98) strömungsverbunden sind.

2. Bodenreinigungsvorrichtung nach Anspruch 1, **dadurch gekennzeichnet, dass** die Tankspüleinrichtung (48) an einer Deckenwand (42), insbesondere an einem klappbaren Deckel (44), des Flüssigkeitsbehälters (24) angeordnet ist und/oder dass die Behälterwand (34) eine Deckenwand (42) des Flüssigkeitsbehälters (24) umfasst, insbesondere als Bestandteil eines klappbaren Deckels (44) des Flüssigkeitsbehälters.

3. Bodenreinigungsvorrichtung nach einem der voranstehenden Ansprüche, **dadurch gekennzeichnet, dass** die Behälterwand (34), insbesondere die Deckenwand (42), das erste Kanalteil (80) umfasst oder bildet, oder dass die Behälterwand (34), insbesondere die Deckenwand (42), doppelwandig ausgestaltet ist, wobei die Kanalteile (80, 82) zwischen voneinander beabstandeten Wandungen (142, 144) der Behälterwand (34) angeordnet sind, wobei das zweite Kanalteil (82) Ausnehmungen (110) in der dem Behälterinnenraum (36) zugewandten Wandung (142) durchgreift oder in diese eingreift.

4. Bodenreinigungsvorrichtung nach einem der voranstehenden Ansprüche, **dadurch gekennzeichnet, dass** zumindest eines der Folgenden gilt:
- das erste Kanalteil (80) bildet ein Aufnahmeteil (84) und das zweite Kanalteil (82) bildet ein Einlegeteil (86), wobei das Einlegeteil (86) in einer Ausnehmung (52) des Aufnahmeteils (84) aufgenommen ist, wobei die Ausnehmung (52) insbesondere durch eine Ausformung des ersten Kanalteils (80) gebildet ist;
- die Tankspüleinrichtung (48) umfasst ein Halteteil (108), das das zweite Kanalteil (82) zumindest teilweise überdeckt und mit dem ersten Kanalteil (80) verbunden ist, wobei das Halteteil (108) Ausnehmungen (110) umfasst, in die die Auslässe (100) eingreifen oder die die Auslässe (100) durchgreifen.

5. Bodenreinigungsvorrichtung nach Anspruch 4, **dadurch gekennzeichnet, dass** zumindest eines der Folgenden gilt:
- das Halteteil (108) ist plattenförmig ausgestaltet und/oder ist an Rändern (56) einer Ausnehmung (52) des ersten Kanalteils (80) festgelegt, in der das zweite Kanalteil (82) aufgenommen ist;
- das Halteteil (108) ist an der Behälterwand (34) des Flüssigkeitsbehälters (24), insbesondere an einer Deckenwand (42), festgelegt, die ein Aufnahmeteil (84) für das zweite Kanalteil (82) ausbildet, oder die Behälterwand (34), insbesondere eine Deckenwand (42) des Flüssigkeitsbehälters (24), bildet das Halteteil (108) aus, wobei die Kanalteile (80, 82) vorzugsweise zwischen zwei Wandungen (142, 144) der Behälterwand (34) angeordnet sind.

6. Bodenreinigungsvorrichtung nach einem der voranstehenden Ansprüche, **dadurch gekennzeichnet, dass** Durchgänge (102) im zweiten Kanalteil (82) gebildet sind, die die Auslässe (100) bilden, oder dass in Durchgängen (102) im zweiten Kanalteil (82) Düsenelemente (104) aufgenommen sind, die die Auslässe (100) ausbilden.

7. Bodenreinigungsvorrichtung nach Anspruch 6, **dadurch gekennzeichnet, dass** zumindest eines der Folgenden gilt:
- die Düsenelemente (104) sind Flachstrahldüsen oder bilden Flachstrahldüsen aus;
- die Ausrichtung der Düsenelemente (104) ist relativ zum zweiten Kanalteil (82) veränderbar;
- die Düsenelemente (104) sind von einer dem ersten Kanalteil (80) zugewandten Seite in das zweite Kanalteil (82) eingesetzt und ragen mit einem den Auslass (100) bildenden Auslassabschnitt (106) über das zweite Kanalteil (82) hinaus.

8. Bodenreinigungsvorrichtung nach einem der voranstehenden Ansprüche, **dadurch gekennzeichnet, dass** zumindest eines der Folgenden gilt:
- das zweite Kanalteil (82) ist kraft- und/oder formschlüssig im ersten Kanalteil (80) aufgenommen, insbesondere durch Verklemmen und/oder Verrasten;
- das zweite Kanalteil (82) ist über einen Presssitz am ersten Kanalteil (80) gehalten;
- das zweite Kanalteil (82) ist aus einem verformbaren, elastisch knautschbaren Material gefertigt, oder das erste Kanalteil (80) ist aus einem starren, unverformbaren Material gefertigt.

9. Bodenreinigungsvorrichtung nach einem der voranstehenden Ansprüche, **dadurch gekennzeichnet, dass** zumindest eines der Folgenden gilt:
- das zweite Kanalteil (82) liegt dichtend am ersten Kanalteil (80) an und verschließt den Kanalinnenraum (98) dadurch dichtend;
- das zweite Kanalteil (82) weist an Seitenwänden (88) angeordnete Dichtwulste (90) auf oder an Seitenwänden (88) des zweiten Kanalteils (82) sind Dichtwulste (90) angeordnet, die an Seitenwänden des ersten Kanalteils (80) dichtend anliegen;
- das zweite Kanalteil (82), außer im Bereich der Auslässe (100), ragt nicht über das erste Kanalteil (80) hinaus;
- das zweite Kanalteil (82) ist einstückig ausgestaltet.

10. Bodenreinigungsvorrichtung nach einem der voranstehenden Ansprüche, **dadurch gekennzeichnet, dass** zumindest eines der Folgenden gilt:
- das zweite Kanalteil (82) ist in nur einer Relativanordnung am ersten Kanalteil (80) anordenbar, insbesondere in nur einer Orientierung in das Aufnahmeteil (84) einlegbar;
- der Spülkanal (78) bildet keine in sich geschlossene Ringleitung aus;
- der Spülkanal (78) weist zumindest eine Verzweigung (62, 64; 148) auf, an der zwei oder mehr miteinander strömungsverbundene Segmente (66, 68, 70; 150) des Spülkanals (78) in einem Winkel zueinander ausgerichtet sind;
- die Auslässe (100) sind in einer Ebene (54) oder im Wesentlichen in einer Ebene angeordnet.

11. Bodenreinigungsvorrichtung nach einem der voranstehenden Ansprüche, **dadurch gekennzeichnet, dass** das zweite Kanalteil (82) Auslassabschnitte (92) aufweist und diese verbindende Verbindungsabschnitte (94), wobei die Auslässe (100) an den Auslassabschnitten (92) angeordnet sind, und dass das zweite Kanalteil (82) an den Verbindungsabschnitten (94) eine geringere Materialstärke und insbesondere Breite aufweist als an den Auslassabschnitten (92), vorzugsweise dass die Materialstärke des zweiten Kanalteils (82) um Durchgänge (102) der Auslassabschnitte (92) herum ungefähr so groß ist wie an Verbindungsabschnitten (94).

12. Bodenreinigungsvorrichtung nach einem der voranstehenden Ansprüche, **dadurch gekennzeichnet, dass** die Tankspüleinrichtung (48) einen mit dem Spülkanal (78) strömungsverbundenen, den Einlass (116) aufweisenden Zufuhrkanal (118) umfasst oder bildet.

13. Bodenreinigungsvorrichtung nach Anspruch 12, **dadurch gekennzeichnet, dass** zumindest eines der Folgenden gilt:
- der Zufuhrkanal (118) ist zumindest teilweise von der Behälterwand (34) gebildet und mündet in den Spülkanal (78) oder der Zufuhrkanal (118) ist oder umfasst eine Schlauchleitung (154), die an den Spülkanal (78) angeschlossen ist;
- der Zufuhrkanal (118) weist ein Anschlusselement (122) zum Anschließen einer externen Versorgungsleitung auf.

14. Bodenreinigungsvorrichtung nach Anspruch 13, **dadurch gekennzeichnet, dass** das Anschlusselement (122) außerhalb des Flüssigkeitsbehälters (24) angeordnet ist, insbesondere an einem den Flüssigkeitsbehälter (24) aufweisenden oder bildenden Gehäuse (20), oder dass das Anschlusselement (122) an einer dem Behälterinnenraum (36) zugewandten Seite der Behälterwand (34) angeordnet ist, insbesondere der Deckenwand (42) des Flüssigkeitsbehälters (24).

15. Bodenreinigungsvorrichtung nach einem der voranstehenden Ansprüche, **dadurch gekennzeichnet, dass** zumindest eines der Folgenden gilt:
- die Behälterwand (34) weist eine Entlüftungsöffnung (124) und/oder einen Entlüftungskanal (126) auf oder bildet eine Entlüftungsöffnung (124) und/oder einen Entlüftungskanal (126);
- die Bodenreinigungsvorrichtung (10; 140) ist eine Aufsitzvorrichtung, eine Aufstehvorrichtung oder eine Nachlaufvorrichtung;
- die Bodenreinigungsvorrichtung (10) ist eine Scheuersaugmaschine (12).

## Claims

1. Floor cleaning apparatus, comprising a liquid container (24), which comprises a container wall (34) and a container inner space (36), a tank rinsing device (48), which comprises an inlet (116) and outlets (100) that are in flow connection therewith, through which outlets rinsing liquid is dispensable into the container inner space (36), wherein the tank rinsing device (48) comprises a rinsing channel (78) that is able to be acted upon via the inlet (116), **characterized in that** the rinsing channel (78) comprises a first channel part (80) and a second channel part (82) joined thereto, said channel parts forming between them a channel inner space (98) of the rinsing channel (78), which can be flowed through by the rinsing liquid, and **in that** the outlets (100) are arranged on the second channel part (82) and are flow connected to the channel inner space (98).

2. Floor cleaning apparatus in accordance with Claim 1, **characterized in that** the tank rinsing device (48) is arranged on a top wall (42), in particular on a foldable lid (44), of the liquid container (24) and/or **in that** the container wall (34) comprises a top wall (42) of the liquid container (24), in particular as a constituent part of a foldable lid (44) of the liquid container.

3. Floor cleaning apparatus in accordance with any one of the preceding Claims, **characterized in that** the container wall (34), in particular the top wall (42), comprises or forms the first channel part (80), or **in that** the container wall (34), in particular the top wall (42), is of double-walled configuration, wherein the channel parts (80, 82) are arranged between mutually spaced walls (142, 144) of the container wall (34), wherein the second channel part (82) passes through or engages into recesses (110) in the wall (142) facing toward the container inner space (36).

4. Floor cleaning apparatus in accordance with any one of the preceding Claims, **characterized in that** at least one of the following applies:
- the first channel part (80) forms a receiving part (84) and the second channel part (82) forms an insertion part (86), wherein the insertion part (86) is accommodated in a recess (52) of the receiving part (84), wherein the recess (52) is in particular formed by a moulding of the first channel part (80);
- the tank rinsing device (48) comprises a holding part (108), which at least partially covers the second channel part (82) and is connected to the first channel part (80), wherein the holding part (108) comprises recesses (110) into which the outlets (100) engage or through which the outlets (100) pass through.

5. Floor cleaning apparatus in accordance with Claim 4, **characterized in that** at least one of the following applies:
- the holding part (108) is of plate-shaped configuration and/or is fixed to rims (56) of a recess (52) of the first channel part (80) in which the second channel part (82) is accommodated;
- the holding part (108) is fixed to the container wall (34) of the liquid container (24), in particular to a top wall (42), which forms a receiving part (84) for the second channel part (82); or the container wall (34), in particular a top wall (42) of the liquid container (24), forms the holding part (108), wherein the channel parts (80, 82) are preferably arranged between two walls (142, 144) of the container wall (34).

6. Floor cleaning apparatus in accordance with any one of the preceding Claims, **characterized in that** passages (102) are formed in the second channel part (82), which form the outlets (100), or **in that** nozzle elements (104) which form the outlets (100) are accommodated in passages (102) in the second channel part (82).

7. Floor cleaning apparatus in accordance with Claim 6, **characterized in that** at least one of the following applies:
- the nozzle elements (104) are flat jet nozzles or form flat jet nozzles;
- the orientation of the nozzle elements (104) is variable relative to the second channel part (82);
- the nozzle elements (104) are inserted into the second channel part (82) from a side facing toward the first channel part (80) and project with an outlet portion (106) forming the outlet (100) beyond the second channel part (82).

8. Floor cleaning apparatus in accordance with any one of the preceding Claims, **characterized in that** at least one of the following applies:
- the second channel part (82) is accommodated in the first channel part (80) in a force- and/or positive-locking manner, in particular by clamping and/or latching;
- the second channel part (82) is held to the first channel part (80) by way of an interference fit;
- the second channel part (82) is made from a deformable, elastically squishable material, or the first channel part (80) is made from a rigid, non-deformable material.

9. Floor cleaning apparatus in accordance with any one of the preceding Claims, **characterized in that** at least one of the following applies:
- the second channel part (82) sealingly abuts on the first channel part (80) and thereby sealingly closes the channel inner space (98);
- the second channel part (82) has sealing beads (90) arranged on side walls (88) or sealing beads (90) are arranged on side walls (88) of the second channel part (82), said sealing beads sealingly abutting on side walls of the first channel part (80);
- the second channel part (82) does not protrude beyond the first channel part (80), except in the region of the outlets (100);
- the second channel part (82) is of one-piece configuration.

10. Floor cleaning apparatus in accordance with any one of the preceding Claims, **characterized in that** at least one of the following applies:
- the second channel part (82) is arrangeable on the first channel part (80) in only one relative arrangement, in particular is insertable into the receiving part (82) in only one orientation;
- the rinsing channel (78) forms no self-enclosed ring conduit;
- the rinsing channel (78) has at least one branching (62, 64; 148) at which two or more mutually flow connected segments (66, 68, 70; 150) of the rinsing channel (78) are oriented at an angle to one another;
- the outlets (100) are arranged in a plane (54) or substantially in a plane.

11. Floor cleaning apparatus in accordance with any one of the preceding Claims, **characterized in that** the second channel part (82) has outlet portions (92) and connecting portions (94) connecting same, wherein the outlets (100) are arranged on the outlet portions (92), and **in that** the second channel part (82) has a smaller material thickness and, in particular, width at the connecting portions (94) than at the outlet portions (92), preferably **in that** the material thickness of the second channel part (82) around passages (102) of the outlet portions (92) is approximately as large as at the connecting portions (94).

12. Floor cleaning apparatus in accordance with any one of the preceding Claims, **characterized in that** the tank rinsing device (48) comprises or forms a supply channel (118) that is flow connected to the rinsing channel (78) and has the inlet (116).

13. Floor cleaning apparatus in accordance with Claim 12, **characterized in that** at least one of the following applies:
- the supply channel (118) is formed at least partially by the container wall (34) and opens into the rinsing channel (78), or the supply channel (118) is or comprises a hose conduit (154), which is connected to the rinsing channel (78);
- the supply channel (118) has a connecting element (112) for connecting an external supply conduit.

14. Floor cleaning apparatus in accordance with Claim 13, **characterized in that** the connecting element (122) is arranged outside of the liquid container (24), in particular on a housing (20) having or forming the liquid container (24), or **in that** the connecting element (122) is arranged on a side of the container wall (34) facing toward the container inner space (36), in particular the top wall (42) of the liquid container (24).

15. Floor cleaning apparatus in accordance with any one of the preceding Claims, **characterized in that** at least one of the following applies:
- the container wall (34) has a ventilation opening (124) and/or a ventilation channel (126) or forms a ventilation opening (124) and/or a ventilation channel (126);
- the floor cleaning apparatus (10; 140) is a ride-on apparatus, a stand-on apparatus, or a walk-behind apparatus;
- the floor cleaning apparatus (10) is a scrubber-dryer machine (12).

## Revendications

1. Dispositif de nettoyage de sol, comprenant un récipient à liquide (24), qui comprend une paroi de récipient (34) et un espace interne de récipient (36), un dispositif de rinçage de réservoir (48), qui comprend une entrée (116) et des sorties (100) qui sont en liaison par écoulement avec celle-ci, à travers lesquelles un liquide de rinçage peut être délivré dans l'espace interne de récipient (36), où le dispositif de rinçage de réservoir (48) comprend un canal de rinçage (78) qui peut être alimenté par l'intermédiaire de l'entrée (116), **caractérisé en ce que** le canal de rinçage (78) comprend une première partie de canal (80) et une deuxième partie de canal (82) jointe à celle-ci, qui forment entre elles un espace interne de canal (98) du canal de rinçage (78) qui peut être traversé par le liquide de rinçage, et **en ce que** les sorties (100) sont disposées sur la deuxième partie de canal (82) et sont reliées par écoulement avec l'espace interne de canal (98).

2. Dispositif de nettoyage de sol selon la revendication 1, **caractérisé en ce que** le dispositif de rinçage de réservoir (48) est disposé sur une paroi de recouvrement (42), en particulier sur un couvercle rabattable (44), du récipient à liquide (24) et/ou **en ce que** la paroi de récipient (34) comprend une paroi de recouvrement (42) du récipient à liquide (24), en particulier en tant que partie constitutive d'un couvercle rabattable (44) du récipient à liquide.

3. Dispositif de nettoyage de sol selon l'une des revendications précédentes, **caractérisé en ce que** la paroi de récipient (34), en particulier la paroi de recouvrement (42), comprend ou forme la première partie de canal (80), ou **en ce que** la paroi de récipient (34), en particulier la paroi de recouvrement (42), est conçue à double paroi, où les parties de canal (80, 82) sont disposées entre des cloisons (142, 144) de la paroi de récipient (34) distantes l'une de l'autre, où la deuxième partie de canal (82) traverse des évidements (110) dans la cloison (142) tournée vers l'espace interne de récipient (36) ou dans lesquels elle pénètre.

4. Dispositif de nettoyage de sol selon l'une des revendications précédentes, **caractérisé en ce qu'**au moins l'un des éléments suivants s'applique:
- la première partie de canal (80) forme une partie de réception (84) et la deuxième partie de canal (82) forme une partie d'insertion (86), où la partie d'insertion (86) est reçue dans un évidement (52) de la partie de réception (84), où l'évidement (52) est formé en particulier par une empreinte de moulage de la première partie de canal (80);
- le dispositif de rinçage de réservoir (48) comprend une partie de maintien (108) qui recouvre au moins en partie la deuxième partie de canal (82) et est reliée à la première partie de canal (80), où la partie de maintien (108) comprend des évidements (110) dans lesquels les sorties (100) pénètrent ou qui les sorties (100) traversent.

5. Dispositif de nettoyage de sol selon la revendication 4, **caractérisé en ce qu'**au moins l'un des éléments suivants s'applique:
- la partie de maintien (108) est conçue en forme de plaque et/ou est fixée sur des bords (56) d'un évidement (52) de la première partie de canal (80), dans lequel la deuxième partie de canal (82) est reçue;
- la partie de maintien (108) est fixée sur la paroi de récipient (34) du récipient à liquide (24), en particulier sur une paroi de recouvrement (42), qui forme une partie de réception (84) pour la deuxième partie de canal (82), ou la paroi de récipient (34), en particulier une paroi de recouvrement (42) du récipient à liquide (24), forme la partie de maintien (108), où les parties de canal (80, 82) sont disposées de préférence entre deux cloisons (142, 144) de la paroi de récipient (34).

6. Dispositif de nettoyage de sol selon l'une des revendications précédentes, **caractérisé en ce que** des passages (102), qui forment les sorties (100), sont formés dans la deuxième partie de canal (82), ou **en ce que** des éléments de buse (104), qui forment les sorties (100), sont reçus dans des passages (102) dans la deuxième partie de canal (82).

7. Dispositif de nettoyage de sol selon la revendication 6, **caractérisé en ce qu'**au moins l'un des éléments suivants s'applique:
- les éléments de buse (104) sont des buses à jet plat ou forment des buses à jet plat;
- l'orientation des éléments de buse (104) est modifiable relativement à la deuxième partie de canal (82);
- les éléments de buse (104) sont insérés dans la deuxième partie de canal (82) depuis un côté tourné vers la première partie de canal (80) et dépassent au-delà de la deuxième partie de canal (82) avec une section de sortie (106) formant la sortie (100).

8. Dispositif de nettoyage de sol selon l'une des revendications précédentes, **caractérisé en ce qu'**au moins l'un des éléments suivants s'applique:
- la deuxième partie de canal (82) est reçue par assemblage de force et/ou de forme dans la première partie de canal (80), en particulier par coinçage et/ou enclenchement;
- la deuxième partie de canal (82) est maintenue par le biais d'un ajustement serré sur la première partie de canal (80);
- la deuxième partie de canal (82) est produite en un matériau froissable élastiquement déformable, ou la première partie de canal (80) est produite en un matériau rigide indéformable.

9. Dispositif de nettoyage de sol selon l'une des revendications précédentes, **caractérisé en ce qu'**au moins l'un des éléments suivants s'applique:
- la deuxième partie de canal (82) repose de manière étanche contre la première partie de canal (80) et ferme ainsi de manière étanche l'espace interne de canal (98);
- la deuxième partie de canal (82) présente des bourrelets d'étanchéité (90) disposés sur des parois latérales (88) ou sur des parois latérales (88) de la deuxième partie de canal (82) sont disposés des bourrelets d'étanchéité (90) qui reposent de manière étanche contre des parois latérales de la première partie de canal (80);
- la deuxième partie de canal (82), sauf dans le domaine des sorties (100), ne dépasse pas au-delà de la première partie de canal (80);
- la deuxième partie de canal (82) est conçue d'une seule pièce.

10. Dispositif de nettoyage de sol selon l'une des revendications précédentes, **caractérisé en ce qu'**au moins l'un des éléments suivants s'applique:
- la deuxième partie de canal (82) ne peut être disposée que dans un seul agencement relatif sur la première partie de canal (80), en particulier elle ne peut être insérée que dans une seule orientation dans la partie de réception (84);
- le canal de rinçage (78) ne forme pas de conduite annulaire fermée sur elle-même;
- le canal de rinçage (78) comporte au moins une ramification (62, 64; 148) sur laquelle deux ou plusieurs segments (66, 68, 70; 150) du canal de rinçage (78) reliés entre eux par écoulement sont disposés sous un angle les uns par rapport aux autres;
- les sorties (100) sont disposées dans un plan (54) ou sensiblement dans un plan.

11. Dispositif de nettoyage de sol selon l'une des revendications précédentes, **caractérisé en ce que** la deuxième partie de canal (82) comporte des sections de sortie (92) et des sections de liaison (94) reliant celles-ci, où les sorties (100) sont disposées sur les sections de sortie (92), et **en ce que** la deuxième partie de canal (82) présente au niveau des sections de liaison (94) une épaisseur de matériau et en particulier une largeur plus faible qu'au niveau des sections de sortie (92), de préférence **en ce que** l'épaisseur de matériau de la deuxième partie de canal (82) autour de passages (102) des sections de sortie (92) est sensiblement la même qu'au niveau de sections de liaison (94).

12. Dispositif de nettoyage de sol selon l'une des revendications précédentes, **caractérisé en ce que** le dispositif de rinçage de réservoir (48) comprend ou forme un canal d'alimentation (118) comportant l'entrée (116), relié par écoulement au canal de rinçage (78).

13. Dispositif de nettoyage de sol selon la revendication 12, **caractérisé en ce qu'**au moins l'un des éléments suivants s'applique:
- le canal d'alimentation (118) est formé au moins en partie par le paroi de récipient (34) et débouche dans le canal de rinçage (78) ou le canal d'alimentation (118) est ou comprend une conduite en tuyau flexible (154) qui est raccordée au canal de rinçage (78);
- le canal d'alimentation (118) présente un élément de raccordement (122) pour le raccordement à une conduite d'alimentation externe.

14. Dispositif de nettoyage de sol selon la revendication 13, **caractérisé en ce que** l'élément de raccordement (122) est disposé à l'extérieur du récipient à liquide (24), en particulier sur un boîtier (20) comportant ou formant le récipient à liquide (24), ou **en ce que** l'élément de raccordement (122) est disposé sur un côté de la paroi du récipient (34) tourné vers l'espace interne de récipient (36), en particulier la paroi de recouvrement (42) du récipient à liquide (24).

15. Dispositif de nettoyage de sol selon l'une des revendications précédentes, **caractérisé en ce qu'**au moins l'un des éléments suivants s'applique:
- la paroi de récipient (34) comporte une ouverture d'évacuation d'air (124) et/ou un canal d'évacuation d'air (126) ou forme une ouverture d'évacuation d'air (124) et/ou un canal d'évacuation d'air (126);
- le dispositif de nettoyage de sol (10; 140) est un dispositif à position assise, un dispositif à position debout ou un dispositif à suivre;
- le dispositif de nettoyage de sol (10) est une machine à aspiration de polissage (12).
